# EUROPÄISCHE PATENTSCHRIFT

(11) **EP 0 522 450 B1**
(45) Veröffentlichungstag und Bekanntmachung des Hinweises auf die Patenterteilung: **19.03.1997**
(21) Anmeldenummer: 92111253.8
(22) Anmeldetag: 02.07.1992
(51) Int. Cl.: B65D 85/672

(54) **Wickelrollenstirnwand mit verbesserter Seitenbruchsicherheit**
Flange for core of rolled material having increased resistance to damage to its sides
Flasque pour noyau d'enroulement avec une résistance améliorée aux détériorations latérales

(30) Priorität: 08.07.1991 DE 9108405 U
(43) Veröffentlichungstag der Anmeldung: 13.01.1993
(73) Patentinhaber: HOECHST AKTIENGESELLSCHAFT, 65926 Frankfurt am Main (DE)
(72) Erfinder: Oberhausen, Wolfgang, Dipl.-Ing., W-6500 Mainz 41 (DE); Born, Norbert, Dipl.-Ing., W-6653 Blieskastel (DE)

(56) Entgegenhaltungen:
- EP-A- 0 217 254
- EP-A- 0 332 186
- EP-A- 0 447 737
- DE-U- 8 520 270
- GB-A- 1 266 547
- US-A- 2 849 151
- US-A- 3 616 943

## Beschreibung

Die Erfindung betrifft eine aus formbarem Material bestehende viereckige, Seitenwände und abgerundete Eckflächen aufweisende Stirnwand für Wickelrollen, deren der Wickelrolle zugewandte Vorderseite mit einem zentralen Einsteckzapfen und Arretiernocken ausgestattet ist und deren nach außen von der Wickelrolle wegweisende Rückseite durch Radial- und Ringrippen versteift ist, mit auf mindestens zwei Seitenwänden angeordneten Stapelnocken, die Stapeltaschen begrenzen, wobei die Stapeltaschen komplementär zu den Stapelnocken ausgebildet sind, so daß beim seitlichen Zusammenstapeln oder vertikalen Übereinanderstapeln senkrecht ausgerichteter Stirnwände die Stapelnocken und -taschen einer Seitenwand einer Stirnwand fugenlos mit den Stapeltaschen und -nocken der Seitenwand einer weiteren Stirnwand zusammenfügbar sind.

Stirnwände der gattungsgemäßen Art aus Kunststoff oder einem sonstigen formbaren Werkstoff zur Verpackung von auf Aufwickelhülsen gewickeltem Wickelgut, beispielsweise Kunststoffolien, sind aus der EP-A - 0 332 186 bekannt. Jeweils zwei derartige Stirnwände bilden, beidseitig auf die Aufwickelhülse aufgesetzt und durch Spannbänder zusammengehalten, eine formsteife Gesamtverpackung einer Wickelrolle.

Aus dem DE-U - 85 20 270 ist eine quadratische, mit einem Einsteckzapfen versehene Stirnwand bekannt, die umlaufende Randstege aufweist, die an ihren Außenflächen mit einer Profilierung aus Zähnen und Zahnlücken gleicher Länge, Breite und Höhe ausgestattet sind. Zwei Gruppen von solchen Profilierungen liegen in Querrichtung der Randstege nebeneinander. Die Zähne und Zahnlücken innerhalb dieser beiden Gruppen sind in Längsrichtung jeweils um einen halben Teilungsabstand - Zahn auf Lücke - gegeneinander versetzt, liegend angeordnet. Die Randstege sind an allen vier Seiten der Stirnwand vorhanden. Keiner der Randstege weist zusätzliche Vorsprünge und dazwischenliegende glatte Flächen auf.

Bei dem bestimmungsgemäßen Einsatz derartiger Stirnwände, insbesondere beim Transport größerer und schwerer Einheiten auf Transportpaletten aus Holz, hat sich in der Praxis herausgestellt, daß die mechanische Höchstbelastbarkeit der Werkstoffe für die Stirnwände durch ungleichmäßige Druckbelastung im Bereich seitlich angebrachter Stapelnocken mitunter überschritten wird. Derartige Überschreitungen führten zu Beschädigungen der Stirnwände an den besagten Stapelnocken, weiter zur Unbrauchbarkeit der Stirnwände und in seltenen Fällen sogar zu Beschädigungen des Packgutes, was unter allen Umständen vermieden werden muß.

Die Aufgabe der Erfindung besteht darin, übereinander oder nebeneinander auf einer Transportpalette gestapelte, mit Stirnwänden verpackte Wickelrollen gegen ein Verrutschen während des Transports zu sichern und die Druckbelastungen der Seitenwand der Stirnwand, die der Transportpalette zugewandt ist, gleichmäßig über die Seitenwand zu verteilen.

Diese Aufgabe wird dadurch gelöst, daß zumindest eine der Seitenwände von einer ebenen Fläche gebildet ist, auf der Vorsprünge angeordnet sind, die parallel oder schräg zueinander, kreuzweise, durchgehend oder unterbrochen verlaufen und eine geometrische Form mit von der ebenen Fläche wegweisender Spitze besitzen.

Vorzugsweise sind Seitenwände der Platte, die mit Stapelnocken und Stapeltaschen ausgestattet sind, gegenüberliegende Seitenwände.

In Weiterbildung der Erfindung sind auf drei der vier Seitenwände der Platte Stapelnocken und -taschen vorhanden.

In Ausgestaltung der Erfindung weisen die Stapelnocken angeschrägte Seitenflächen auf, die zur Mittellinie der Seitenwand hin geneigt sind, und fluchten paarweise Stapelnocken mit der Oberkante und mit der Unterkante einer Seitenwand.

Mit der Erfindung wird der Vorteil erzielt, daß die Seitenwand, die beim bestimmungsgemäßen Einsatz der Stirnwand der Transportpalette zugewandt ist, mit ihren Vorsprüngen aufgrund des Gewichtes der Wickelrolle in die Transportpalette eingedrückt wird, so daß ein seitliches Verrutschen der Wickelrolle verhindert wird und daß aufgrund der ebenen Ausbildung der Seitenwand zwischen den Vorsprüngen die auftretenden Druckbelastungen gleichmäßig auf die Seitenwand verteilt werden, wodurch Beschädigungen der Stirnwand oder des Packgutes nicht mehr vorkommen können.

Mit der Erfindung wird des weiteren der Vorteil erzielt, daß die Stapelnocken und Stapeltaschen der Stirnwände so ineinandergreifen, daß ein Verschieben der aufeinander und/oder nebeneinander gestapelten kompletten Rollen mit den begrenzenden Stirnwänden längs oder quer nicht möglich ist. Die angeschrägten Seitenflächen der Stapelnocken und Stapeltaschen erlauben ein problemloses Stapeln und Entstapeln der mit diesen Stirnwänden verpackten Rollen.

Die Erfindung wird im folgenden anhand eines zeichnerisch dargestellten Ausführungsbeispieles näher erläutert. Es zeigen:
- Fig. 1: schematisch eine Teilansicht einer erfindungsgemäßen Stirnwand von oben,
- Fig. 2: eine seitliche Ansicht der Seite einer erfindungsgemäßen Stirnwand, die als ebene Fläche ausgebildet ist.

Wie aus der schematischen Darstellung der Figur 1 ersichtlich ist, sind die Eckflächen 15 der Stirnwand 1 abgerundet, und die Zylindrischen Arretiernocken 4 sind mit diesen Eckflächen integriert und haben den gleichen Radius wie die abgerundeten Eckflächen 15. Die Darstellung zeigt auf der Rückseite der Stirnwand 1, die von der Wickelrolle abgewandt ist und nach außen weist, Radialrippen 5 und Ringrippen 14, welche die Rückseite versteifen und große Wandstärken vermeiden, so daß das Stückgewicht der Stirnwand 1 geringgehalten werden kann. Die Radial- und Ringruppen ergeben eine hohe Belastbarkeit der Stirnwand 1 bei geringem Eigengewicht. An zweien der in Figur 1 nur unvollständig dargestellten Seiten 13 der Stirnwand 1 sind Stapelnocken 9 und 19 und Stapeltaschen 8, 18 angeordnet, die komplementär zu den Stapelnocken ausgebildet sind. Die dritte dargestellte Seite 7 ist als ebene Fläche ausgebildet, die in der Darstellung als Stege ausgebildete Vorsprünge 6 trägt.

Wie aus Figur 2 ersichtlich ist, weist die Platte 11 eine Zentrale Zylindrische Durchgangsöffnung 12 auf.

Der hohlzylindrische Einsteckzapfen 2 ist mit dieser zentralen Durchgangsöffnung 12 verbunden. Der Durchmesser der Durchgangsöffnung 12 ist größer als der Außendurchmesser des Einsteckzapfens 2. An der Außenfläche des Einsteckzapfens 2 verlaufen parallel zur Längsachse des Einsteckzapfens V-förmige Stege 3, die zur Vorderseite der Platte 11 hin kleiner werdenden Querschnitt besitzen. Der Einsteckzapfen 2 wird in die Bohrung der nicht dargestellten Aufwickelhülse eingedrückt. Die V-förmigen Stege 3 auf dem Einsteckzapfen 2 gewährleisten einen besseren Halt des Einsteckzapfens in der Aufwickelhülse und gleichen Dimensionstoleranzen der Aufwickelhülse einerseits und des Einsteckzapfens andererseits aus. Die Vorsprünge 6 sind in Figur 2 besser als Stege erkennbar.

## Patentansprüche

1. Aus formbarem Material bestehende viereckige, Seitenwände und abgerundete Eckflächen aufweisende Stirnwand (1) für Wickelrollen, deren der Wickelrolle zugewandte Vorderseite mit einem zentralen Einsteckzapfen (2) und Arretiernocken (4) ausgestattet ist und deren nach außen von der Wickelrolle wegweisende Rückseite durch Radial- und Ringrippen (5, 14) versteift ist, mit auf mindestens zwei Seitenwänden angeordneten Stapelnocken (9, 19), die Stapeltaschen (8, 18) begrenzen, wobei die Stapeltaschen komplementär zu den Stapelnocken ausgebildet sind, so daß beim seitlichen Zusammenstapeln oder vertikalen Übereinanderstapeln senkrecht ausgerichteter Stirnwände die Stapelnocken und -taschen einer Seitenwand einer Stirnwand fugenlos mit den Stapeltaschen und -nocken der Seitenwand einer weiteren Stirnwand zusammenfügbar sind, dadurch gekennzeichent, daß zu mindestens eine Seitenwände (7) von einer ebenen Fläche gebildet ist, auf der Vorsprünge (6) angeordnet sind, die parallel oder schräg zueinander, kreuzweise, durchgehend oder unterbrochen verlaufen und eine geometrische Form mit von der ebenen Fläche wegweisender Spitze besitzen.

2. Stirnwand nach Anspruch 1, dadurch gekennzeichnet, daß zwei Seitenwände (13, 13) der Platte (11), die mit Stapelnocken (9, 19) und Stapeltaschen (8, 18) ausgestattet sind, gegenüberliegende Seitenwände sind.

3. Stirnwand nach Anspruch 1 oder 2, dadurch gekennzeichnet, daß auf drei der vier Seitenwände der Platte (11) Stapelnocken (9, 19) und Stapeltaschen vorhanden sind.

4. Stirnwand nach Anspruch 1, dadurch gekennzeichnet, daß die Vorsprünge (6) einen dreieckförmigen Querschnitt besitzen.

5. Stirnwand nach einem der Ansprüche 1 bis 4, dadurch gekennzeichnet, daß die Vorsprünge (6) die Form von parallel zueinander angeordneten Stegen besitzen, deren schräge Seitenflächen zu spitzen Kanten zusammenlaufen, die sich in einer Transportpalette eindrücken, wenn die Seitenwand (7) auf der Transportpalette aufliegt.

6. Stirnwand nach einem der Ansprüche 1 bis 3, dadurch gekennzeichnet, daß die Stapelnocken (9, 19) angeschrägte Seitenflächen aufweisen, die zur Mittellinie der Seitenwand hin geneigt sind, und daß paarweise Stapelnocken mit der Oberkante und mit der Unterkante einer Seitenwand fluchten.

## Claims

1. An end wall (1) for wound rolls, made of a moldable material and having rectangular side walls with rounded-off corners, the front side of which, facing in the direction of the wound roll, is provided with a central insertion peg (2) and locking bosses (4), and the backside of which, facing away from the wound roll, is reinforced by radial and annular webs (9, 14), said end wall comprising, on at least two side walls, stacking bosses (9, 19) delimited by stacking pockets (8, 18), said stacking pockets being of complementary design relative to the stacking bosses, such that during the side-to-side stacking or during the vertical stacking of vertically aligned end walls the stacking bosses and stacking pockets of the side wall of one end wall fit without gap into the stacking pockets and stacking bosses of the side wall of a further end wall, characterized in that at least one of the side walls (7) is constituted by a plane surface on which projections (6) are provided, which extend in parallel or oblique alignment with respect to one another, or which cross each other, and which may be continuous or interrupted, and which have a geometrical shape with a tip pointing away from said plane surface.

2. The end wall as claimed in claim 1, characterized in that two side walls (13, 13) of the plate (11), which are provided with stacking bosses (9, 19) and stacking pockets (8, 18), are opposite side walls.

3. The end wall as claimed in claim 1 or 2, characterized in that stacking bosses (9, 19) and stacking pockets are present on three of the four side walls of the plate (11).

4. The end wall as claimed in claim 1, characterized in that the projections (6) have a triangular cross-section.

5. The end wall as claimed in any one of claims 1 to 4, characterized in that the projections (6) have the shape of webs in parallel alignment with respect to one another whose bevelled side surfaces converge to form sharp edges, which are pressed into a transport pallet when the side wall (7) rests on the transport pallet.

6. The end wall as claimed in any one of claims 1 to 3, characterized in that the stacking bosses (9, 19) have bevelled side faces which are inclined towards the center line of the side wall, and that pairs of stacking bosses lie flush with the upper edge and with the lower edge of a side wall.

## Revendications

1. Flasque (1) pour bobine d'enroulement constitué d'un matériau apte au moulage présentant des bords latéraux quadrangulaires et des surfaces de coins arrondies, dont la face avant tournée vers la bobine d'enroulement est équipée d'un tenon d'enfichage (2) central et de butées d'arrêt (4) et dont la face arrière dirigée à l'opposé vers l'extérieur de la bobine d'enroulement est renforcée par des nervures radiales et annulaires (9,14), avec des butées d'empilement (9,19) disposées sur au moins deux côtés latéraux, qui délimitent des compartiments d'empilement (8,18), la forme des compartiments d'empilement étant complémentaire de celle des butées d'empilement, de manière à ce que, lors de l'empilement latéral les uns à côté des autres ou de l'empilement vertical les uns sur les autres des parois latérales orientées de manière perpendiculaire, les butées et les compartiments d'empilement d'une paroi latérale d'un flascrue puissent s'assembler sans jointures avec les butées et les compartiments d'empilement de la paroi latérale d'un autre flasque, caractérisé en ce qu'au moins une des parois latérales (7) est formée par une surface plane, sur laquelle sont disposées des saillies (6), qui s'étendent parallèlement ou de manière inclinée les unes par rapport aux autres, en croix, de façon continue ou interrompue et possèdent une forme géométrique avec une pointe orientés en direction opposée à la surface plane.

2. Flasque selon la revendication 1, caractérisé en ce que deux bords latéraux (13,13) de la plaque (11), qui sont munis de butées d'empilement (9,19) et de compartiments d'empilement (8,18), sont des bords latéraux situés l'un en face de l'autre.

3. Flasque selon la revendication 1 ou 2, caractérisé en ce que sur trois des quatre bords latéraux de la plaque (11), sont présents des butées d'empilement (9,19) et des compartiments d'empilement.

4. Flasque selon la revendication 1, caractérisé en ce que les saillies (6) possèdent une section transversale triangulaire.

5. Flasque selon l'une des revendications 1 à 4, caractérisé en ce que les saillies (6) présentent la forme de nervures disposées parallèlement les unes aux autres, dont les bords latéraux en biais se rejoignent en arêtes pointues, qui s'enfoncent dans une palette de transport, quand on dépose la paroi latérale (7) sur la palette de transport.

6. Flasque selon l'une des revendications 1 à 3, caractérisé en ce que les butées d'empilement (9,19) présentent des surfaces latérales en biais, qui sont inclinées vers la ligne médiane de la paroi latérale, et en ce que les butées d'empilement s'alignent par paires avec le bord supérieur et avec le bord inférieur d'une paroi latérale.
